# FASCICULE DE BREVET EUROPEEN

(11) **EP 2 979 828 B1**
(45) Date de publication et mention de la délivrance du brevet: **15.03.2017**
(21) Numéro de dépôt: 15177637.4
(22) Date de dépôt: 21.07.2015
(51) Int. Cl.: B26B 5/00

(54) **COUTEAU À SORTIE DE LAME COMMANDÉE PAR POUSSOIR D'ACTIONNEMENT ET PIGNONS**
MESSER MIT ÜBER EINEN BETÄTIGUNGSKNOPF GESTEUERTEM KLINGENVORSCHUB UND ZAHNRÄDERN
KNIFE WITH BLADE EXIT CONTROLLED BY ACTUATING PUSHER AND PINIONS

(30) Priorité: 31.07.2014 FR 1457434
(43) Date de publication de la demande: 03.02.2016
(73) Titulaire: Mure et Peyrot, 33083 Bordeaux Cedex 28 (FR)
(72) Inventeur: PEYROT, Jean-Claude, 33200 BORDEAUX (FR)
(74) Mandataire: Ipside

(56) Documents cités:
- DE-U1-202004 011 913
- GB-A- 2 083 775
- US-A1- 2003 150 117

## Description

### Domaine de l'invention

La présente invention concerne un couteau à sortie de lame commandée par poussoir d'actionnement et pignons adapté notamment à réaliser une forte démultiplication de la course de déplacement de la lame.

### Arrière plan technologique

De nombreuses réalisations de couteaux comportant un poussoir d'actionnement sur lequel on appuie pour faire sortir la lame d'un corps de couteau existent.

La demanderesse a notamment déposé plusieurs demandes de brevet pour des couteaux à poussoir d'actionnement soit à mouvement rotatif soit à mouvement transversal par rapport à un corps du couteau offrant une démultiplication suffisante pour conserver une course du poussoir raisonnable tout en permettant une sortie de lame suffisante pour une utilisation efficace du couteau sans nécessiter un effort trop important de l'opérateur.

Le document EP1 946 897 A1 décrit notamment un couteau à poussoir comportant un porte lame qui se déplace sous l'action d'un dispositif à biellettes entraîné par un poussoir.

Le document EP 1 985 417 A1 prévoit un premier chemin de came dans un poussoir gâchette, un second chemin de came dans un poussoir de manoeuvre d'un porte lame, et un levier rotatif pourvu de deux pions s'engageant chacun dans un desdits chemins de came et dont la distance par rapport à un axe de rotation du levier rotatif réalise la démultiplication permettant la sortie de la lame sur une distance plus importante que la course du poussoir gâchette.

Ces réalisations sont satisfaisantes lorsque la course de sortie de la lame reste de l'ordre de 1 à 2 cm. Elles ne sont toutefois plus adaptées si la course de sortie de la lame doit être beaucoup plus grande. Notamment, au delà de 4 cm de course de sortie, soit la course du poussoir d'actionnement reste très importante et celui-ci est difficile à manoeuvrer soit la force à appliquer pour sortir la lame est trop grande ce qui occasionne une fatigue rapide de l'opérateur.

Le document DE 20 2004 011913 U1 décrit un couteau comportant un corps de couteau pourvu d'une direction longitudinale, renfermant une lame solidaire d'un porte lame, la lame et le porte lame étant adaptés à se déplacer selon la direction longitudinale entre une position de rentrée de la lame dans le corps du couteau et une position de sortie de la lame, le couteau comportant un poussoir d'actionnement mobile par rapport au corps du couteau dans une direction globalement transversale au corps du couteau et un dispositif d'entraînement du porte lame au moyen du poussoir pour lequel le dispositif d'entraînement est un dispositif à pignons.

### Brève description de l'invention

La présente invention propose de perfectionner ce couteau en rendant sa fabrication plus aisé. Pour ce faire la présente invention propose un couteau comportant un corps de couteau pourvu d'une direction longitudinale, renfermant une lame solidaire d'un porte lame , la lame et le porte lame étant adaptés à se déplacer selon la direction longitudinale entre une position de rentrée de la lame dans le corps du couteau et une position de sortie de la lame, le couteau comportant un poussoir d'actionnement mobile par rapport au corps du couteau dans une direction globalement transversale au corps du couteau et un dispositif d'entraînement du porte lame au moyen du poussoir, pour lequel le dispositif d'entraînement est un dispositif à pignons, les pignons étant assemblés entre des bras d'un élément de fermeture arrière du corps du couteau.

Le dispositif d'entraînement peut notamment comprendre des moyens de multiplication de course de déplacement entre le poussoir et le porte lame.

Selon un mode de réalisation préférentiel, le dispositif à pignons comporte une cascade de pignons disposée en sorte de transférer un effort appliqué au poussoir sur l'arrière du corps du couteau vers l'avant du corps du couteau.

Selon un mode de réalisation particulier, le poussoir d'actionnement comporte une crémaillère d'entrée orientée dans la direction de manoeuvre du poussoir transversalement à la direction longitudinale du corps du couteau.

La crémaillère d'entrée s'engrène avantageusement sur un premier pignon d'un premier diamètre et solidaire au travers de son axe de rotation d'un premier pignon de transfert d'un deuxième diamètre supérieur au premier diamètre.

Le porte lame comporte avantageusement une crémaillère de sortie, cette dernière étant préférablement orientée dans la direction longitudinale de sortie de la lame.

Selon un mode de réalisation particulier, la crémaillère de sortie s'engrène avec un dernier pignon d'un dernier diamètre.

Avantageusement, le dernier pignon est solidaire au travers de son axe de rotation, d'un pignon de réception de transfert de diamètre inférieur au dernier diamètre.

Selon un mode de réalisation particulier, le diamètre du pignon de réception de transfert et le diamètre du premier pignon sont égaux et/ou le diamètre du premier pignon de transfert et le diamètre du dernier pignon sont égaux, le rapport du deuxième diamètre sur le premier diamètre étant supérieur à 2.

La cascade de pignons est avantageusement positionnée en sorte de transformer un mouvement de la crémaillère d'entrée selon ladite direction transversale en un mouvement du porte lame selon ladite direction longitudinale.

Selon un mode de réalisation particulier, le poussoir est un poussoir rotatif comportant un axe de rotation sur le côté avant de sortie de lame du corps du couteau, la crémaillère étant disposée vers l'arrière du corps du couteau sur un arc de cercle centré sur ledit axe de rotation et orientée vers l'axe.

Le porte lame est avantageusement guidé longitudinalement dans le corps du couteau, la crémaillère de sortie longeant par exemple un rebord dudit porte lame.

Avantageusement, le porte lame se monte sur l'élément de fermeture, un ressort de rappel étant disposé entre le porte lame et ledit élément de fermeture.

### Brève description des dessins

D'autres caractéristiques et avantages de l'invention seront apparents à la lecture de la description qui suit d'un exemple non limitatif de réalisation de l'invention en référence aux dessins qui représentent:
En figure 1 : un couteau selon l'invention en vue extérieure perspective;
En figure 2: une vue du côté droit du couteau corps de couteau retiré;
En figure 3: une vue du côté gauche du couteau corps de couteau retiré;
En figure 4: une vue du côté gauche du couteau corps de couteau retiré avec support d'engrenages;
En figure 5: une vue en perspective d'un détail d'un entraînement entre une crémaillère de poussoir d'actionnement et une partie de cascade d'engrenages;
En figure 6: une vue en éclaté du couteau de la figure 1.

### Description détaillée de modes de réalisation de l'invention

Un mode de réalisation particulier non limitatif d'un couteau selon l'invention est décrit dans les figures annexées et est représenté en vue générale externe en figure 1, les figures 2 à 5 représentant des détails de ce couteau, la figure 6 représentant un éclaté du couteau.

Selon la figure 1, le couteau comporte un corps de couteau 1 et un poussoir d'actionnement 4.

Le poussoir d'actionnement 4 s'articule sur le corps au niveau d'un axe 12 à l'avant du poussoir vers l'avant du corps. Le poussoir rentre dans le corps par rotation autour de cet axe pour sortir la lame 2. La lame 2 représentée en pointillés sort de l'avant du corps du couteau dans une direction longitudinale A.

Sur la figure 2 vue côté droit du couteau sans le corps de couteau sont représentés plus particulièrement le poussoir d'actionnement 4, la lame 2, qui est selon l'exemple une lame dentée sans que ce soit limitatif, et un porte lame 3 sur lequel est fixée la lame 2.

Le porte lame 3 est rappelé vers la position de rentrée de la lame par un ressort 15 qui se fixe sur le porte lame 3 et sur un élément 16 de fermeture arrière du corps du couteau comme représenté en figure 4.

Toujours sur la figure 2 sont représentées une crémaillère 10 solidaire du poussoir d'actionnement et une crémaillère 11 du porte lame.

La crémaillère 10 du poussoir d'actionnement est fixée sur une partie arrière du poussoir d'actionnement 4 et sa denture courbe a comme centre de courbure l'axe 12 de rotation dudit poussoir. La crémaillère est ici disposée sur un arc de cercle pour avoir un mouvement globalement orienté dans une direction B transversale au corps du couteau.

Il est à noter que l'exemple représenté concerne un couteau à poussoir rotatif mais que l'invention peut aussi s'appliquer à un couteau comportant un dispositif d'actionnement à poussoir se déplaçant selon un mouvement de translation transversale au corps du couteau. Dans un tel cas la crémaillère sera droite et se déplacera sur une droite selon le mouvement transversal.

Dans ce cadre, la terminologie globalement transversal ou généralement transversal est utiliser pour englober les deux types de poussoirs.

La crémaillère 11 du porte lame est parallèle à la direction de sortie de la lame selon la direction longitudinale A.

Le dispositif de l'invention est en premier lieu un dispositif d'entraînement du porte lame au moyen du poussoir d'actionnement 4 qui transforme le mouvement transversal du poussoir d'actionnement en un mouvement longitudinal du porte lame selon la direction A.

Le dispositif de transformation est un dispositif à pignons ou engrenages qui permet de réaliser un couteau compact et fin et permet soit d'amplifier la course du poussoir pour obtenir une sortie de lame importante avec un faible mouvement du moyen d'actionnement soit de réduire la force à exercer sur le moyen d'actionnement pour un déplacement donné en fonction d'un rapport de démultiplication offert par les pignons.

Selon la figure 2, la crémaillère d'entrée 10 s'engrène sur un premier pignon 5 d'un premier diamètre d1. Le premier pignon est solidaire au travers de son axe de rotation 13 d'un premier pignon de transfert 6 d'un deuxième diamètre d2 supérieur au premier diamètre d1.

On notera qu'au lieu de la notion de diamètre utilisée, il serait possible de considérer les rapports de nombres de dents des pignons.

La crémaillère de sortie 11 s'engrène pour sa part avec un dernier pignon 9 d'un dernier diamètre d4 solidaire, au travers de son axe de rotation 14, d'un pignon de réception de transfert 8 de diamètre d3 inférieur au dernier diamètre, ce pignon de transfert étant représenté sur la figure 3 vue du côté gauche de couteau sans le corps du couteau.

Dans l'exemple représenté, le diamètre d3 du pignon de réception de transfert 8 et le diamètre d1 du premier pignon 5 sont égaux.

Par ailleurs, le diamètre d2 du premier pignon de transfert et le diamètre d4 du dernier pignon sont égaux.

Dans cette configuration, le rapport du deuxième diamètre d2 sur le premier diamètre d1 fait que la course de sortie est multipliée par rapport à la course du poussoir. Par exemple les diamètres des pignons, ou le rapport des nombres de dents, sont choisis pour que le rapport de déplacement soit supérieur à 2, le dispositif d'entraînement comprenant ainsi des moyens de multiplication de course de déplacement entre le poussoir et le porte lame.

L'exemple représenté est un couteau avec un rapport de dents de 2,7 (27/10) et un poussoir d'actionnement 4 d'une longueur entre axe de rotation et extrémité libre de 85 mm. Cette configuration permet d'obtenir une course de sortie de la lame de 5 cm pour un déplacement du poussoir d'actionnement d'environ 11 mm sans que l'effort à appliquer au poussoir d'actionnement ne soit trop important pour l'opérateur.

Un autre aspect de l'invention est le déplacement du point d'action des efforts pour permettre d'accepter dans le couteau une crémaillère de sortie 11 de longueur suffisante pour obtenir la course de la lame sans trop allonger le couteau.

Pour permettre une grande course de sortie de la lame, le dispositif à engrenages comprend une cascade de pignons 5, 6, 7, 8, 9 disposée en sorte de transférer un effort appliqué au poussoir sur l'arrière du corps du couteau vers l'avant du corps du couteau ce qui donne plus d'amplitude au porte lame dans son déplacement dans le corps du couteau.

La cascade de pignons est positionnée en sorte de transformer un mouvement de la crémaillère d'entrée 10 selon ladite direction transversale B en un mouvement du porte lame 3 selon ladite direction longitudinale A et de transférer le point d'application d'effort sur le porte lame vers l'avant du couteau alors que le point d'application d'effort du poussoir est sur l'arrière du couteau. Pour ce faire dans la cascade de pignons 5 à 9 se trouve le pignon intermédiaire 7 entraîné par le premier pignon de transfert 6 et entraînant le pignon de réception de transfert 8. Le pignon 7 sert principalement à transférer l'effort d'appui sur le poussoir vers l'avant. Il est dans ce cadre envisageable d'accroître le nombre de pignons intermédiaires pour écarter encore plus les pignons d'entrée et de sortie de la cascade.

Le porte lame est guidé longitudinalement dans le corps du couteau et la crémaillère de sortie 11 longe un rebord 31 dudit porte lame 3.

Selon la figure 4, l'élément 16 de fermeture arrière du corps du couteau comporte des bras 17 s'étendant vers l'avant du couteau, les bras formant deux branches d'un étrier.

Les bras sont pourvus de trous 18, 19, 20 de réception des axes 13, 14, 21 des pignons qui sont assemblé avec l'élément de fermeture 16.

La figure 5 représente un détail de la crémaillère 10 du poussoir 4 qui permet de présenter un dispositif de blocage du poussoir en position de rentrée de la lame. Le dispositif de blocage comporte un bouton coulissant 27 déplaçant un doigt 25 entre une position de blocage du poussoir où le doigt s'appuie sur un épaulement 26 sur la crémaillère 10 et une position de libération du poussoir pour laquelle le doigt est reculé pour n'être plus en prise avec l'épaulement.

L'assemblage du couteau est décrit en référence à la figure 6.

En premier lieu, les pignons 5, 6, 7, 8, 9 assemblés sur leurs axes sont montés sur l'élément de fermeture arrière 16 entre les bras 17 de l'étrier 16 avec leurs axes insérés dans les trous 18, 19, 20 portés par ces bras.

Ensuite, le porte lame 3 est disposé sur l'étrier 16 avec sa crémaillère engagée sur le pignon 9, la partie basse du porte lame étant posée sur les axes des autres pignons. Le ressort 15 de rappel du porte lame 4 est alors monté entre le porte lame et l'étrier 16 accroché à ces derniers. L'étrier peut alors être inséré dans le corps du couteau 1.

L'arrière du poussoir d'actionnement 4 alors est inséré dans le corps de sorte que sa crémaillère arrière 10 s'engrène sur son pignon. Le poussoir est ensuite positionné pour que son logement 41 de réception de l'axe de rotation 12 soit aligné avec les logements correspondants 42 du le corps du couteau. L'axe 12 est installé dans le corps du couteau en l'insérant dans les logements 41, 42.

Pour terminer le couteau, le bouton de changement de lame 22 et le bouton 27 du dispositif de blocage coulissant sont disposé dans des ouvertures du corps du couteau en regard de leur position de travail et la lame 2, ici montée dans un fourreau 3a, est montée sur le porte lame.

Le dispositif à pignons de l'invention permet de réaliser un couteau compact à grande démultiplication de course de lame mais peut aussi remplacer des dispositifs à bielles de couteaux connus, que le poussoir d'actionnement soit à déplacement rotatif ou linéaire, comme représenté dans le document EP1 964 652 A1 et être utilisé pour un couteau à rétraction de lame automatique comme par exemple décrit dans le document EP 1 985 417 A1.

## Revendications

1. Couteau comportant un corps de couteau (1) pourvu d'une direction longitudinale (A), renfermant une lame (2) solidaire d'un porte lame (3), la lame et le porte lame étant adaptés à se déplacer selon la direction longitudinale entre une position de rentrée de la lame dans le corps du couteau et une position de sortie de la lame, le couteau comportant un poussoir d'actionnement (4) mobile par rapport au corps du couteau dans une direction (B) globalement transversale au corps du couteau et un dispositif d'entraînement du porte lame au moyen du poussoir, **caractérisé en ce que** le dispositif d'entraînement est un dispositif à pignons (5, 6, 7, 8, 9) pour lequel les pignons sont assemblés entre des bras (17) d'un élément (16) de fermeture arrière du corps du couteau.

2. Couteau selon la revendication 1 pour lequel le dispositif d'entraînement comprend des moyens de multiplication de course de déplacement (5, 6; 8, 9) entre le poussoir et le porte lame.

3. Couteau selon la revendication 1 ou 2 comportant une cascade de pignons (5, 6, 7, 8, 9) disposée en sorte de transférer un effort appliqué au poussoir sur l'arrière du corps du couteau vers l'avant du corps du couteau.

4. Couteau selon la revendication 1, 2 ou 3 pour lequel le poussoir d'actionnement comporte une crémaillère d'entrée (10) orientée dans la direction de manoeuvre du poussoir transversalement à la direction longitudinale (A) du corps du couteau (1).

5. Couteau selon la revendication 4 pour lequel la crémaillère d'entrée (10) s'engrène sur un premier pignon (5) d'un premier diamètre (d1) et solidaire au travers de son axe de rotation (13) d'un premier pignon de transfert (6) d'un deuxième diamètre (d2) supérieur au premier diamètre (d1).

6. Couteau selon l'une quelconque des revendications 1 à 5 pour lequel le porte lame (3) comporte une crémaillère de sortie (11) orientée dans la direction longitudinale (A) de sortie de la lame, la crémaillère de sortie (11) s'engrenant avec un dernier pignon (9) d'un dernier diamètre (d4).

7. Couteau selon la revendication 6 pour lequel le dernier pignon (9) est solidaire, au travers de son axe de rotation (14), d'un pignon de réception de transfert (8) de diamètre (d3) inférieur au dernier diamètre.

8. Couteau selon les revendications 5 et 7 pour lequel le diamètre (d3) du pignon de réception de transfert (8) et le diamètre (d1) du premier pignon (5) sont égaux et/ou le diamètre (d2) du premier pignon de transfert et le diamètre (d4) du dernier pignon sont égaux, le rapport du deuxième diamètre (d2) sur le premier diamètre (d1) étant supérieur à 2.

9. Couteau selon la revendication 4 pour lequel le poussoir (4) est un poussoir rotatif comportant un axe de rotation (12) sur le côté avant de sortie de lame du corps du couteau (1), la crémaillère (11) étant disposée vers l'arrière du corps du couteau sur un arc de cercle centré sur ledit axe de rotation et orientée vers l'axe.

10. Couteau selon la revendication 6 pour lequel le porte lame est guidé longitudinalement dans le corps du couteau, la crémaillère de sortie (11) longeant un rebord (31) dudit porte lame (3).

11. Couteau selon l'une quelconque des revendications précédentes pour lequel le porte lame se monte sur l'élément de fermeture, un ressort de rappel étant disposé entre le porte lame et ledit élément de fermeture.

## Patentansprüche

1. Messer, umfassend einen mit einer Längsrichtung (A) versehenen Messerkörper (1), der eine Klinge (2) umschließt, die fest mit einem Klingenträger (3) verbunden ist, wobei die Klinge und der Klingenträger geeignet sind, sich in der Längsrichtung zwischen einer Einzugsposition der Klinge im Körper des Messers und einer Ausfahrposition der Klinge zu verschieben, wobei das Messer einen Betätigungsdrücker (4), der bezüglich des Körpers des Messers in einer allgemein quer zum Körper des Messers verlaufenden Richtung (B) beweglich ist, und eine Vorrichtung zum Antreiben des Klingenträgers mittels des Drückers umfasst, **dadurch gekennzeichnet, dass** die Antriebsvorrichtung eine Vorrichtung mit Zahnrädern (5, 6, 7, 8, 9) ist, für die die Zahnräder zwischen Armen (17) eines hinteren Schließelements (16) des Körpers des Messers angeordnet sind.

2. Messer nach Anspruch 1, wobei die Antriebsvorrichtung Mittel (5, 6; 8, 9) zur Verstärkung des Verschiebehubs zwischen dem Drücker und dem Klingenträger umfasst.

3. Messer nach Anspruch 1 oder 2, umfassend eine Kaskade von Zahnrädern (5, 6, 7, 8, 9), die so angeordnet sind, dass sie eine auf den Drücker am hinteren Teil des Körpers des Messers ausgeübte Kraft zum vorderen Teil des Körpers des Messers hin transferieren.

4. Messer nach Anspruch 1, 2 oder 3, wobei der Betätigungsdrücker eine Eingangszahnstange (10) umfasst, die in der quer zu der Längsrichtung (A) des Körpers des Messers (1) verlaufenden Betätigungsrichtung des Drückers ausgerichtet ist.

5. Messer nach Anspruch 4, wobei die Eingangszahnstange (10) mit einem ersten Zahnrad (5) mit einem ersten Durchmesser (d1) kämmt, das über seine Rotationsachse (13) fest mit einem ersten Übertragungszahnrad (6) mit einem zweiten Durchmesser (d2), der größer als der erste Durchmesser (d1) ist, verbunden ist.

6. Messer nach einem der Ansprüche 1 bis 5, wobei der Klingenträger (3) eine Ausgangszahnstange (11) umfasst, die in der Ausfahrlängsrichtung (A) der Klinge ausgerichtet ist, wobei die Ausgangszahnstange (11) mit einem letzten Zahnrad (9) mit einem letzten Durchmesser (d4) kämmt.

7. Messer nach Anspruch 6, wobei das letzte Zahnrad (9) über seine Rotationsachse (14) fest mit einem Übertragungsaufnahmezahnrad (8) mit einem Durchmesser (d3) verbunden ist, der kleiner als der letzte Durchmesser ist.

8. Messer nach den Ansprüchen 5 und 7, wobei der Durchmesser (d3) des Übertragungsaufnahmezahnrads (8) und der Durchmesser (d1) des ersten Zahnrads (5) gleich sind und/oder der Durchmesser (d2) des ersten Übertragungszahnrads und der Durchmesser (d4) des letzten Zahnrads gleich sind, wobei das Verhältnis des zweiten Durchmessers (d2) zum ersten Durchmesser (d1) größer 2 ist.

9. Messer nach Anspruch 4, wobei der Drücker (4) ein drehbarer Drücker ist, der an der vorderen Klingenausfahrseite aus dem Körper des Messers (1) eine Rotationsachse (12) umfasst, wobei die Zahnstange (11) zum hinteren Teil des Körpers des Messers hin auf einem Kreisbogen angeordnet ist, der auf die Rotationsachse zentriert und auf die Achse ausgerichtet ist.

10. Messer nach Anspruch 6, wobei der Klingenträger in Längsrichtung im Körper des Messers geführt ist, wobei die Ausgangszahnstange (11) entlang einem Rand (31) des Klingenträgers (3) verläuft.

11. Messer nach einem der vorhergehenden Ansprüche, wobei der Klingenträger auf dem Schließelement montiert ist, wobei zwischen dem Klingenträger und dem Schließelement eine Rückholfeder angeordnet ist.

## Claims

1. Knife comprising a knife body (1) provided with a longitudinal direction (A), enclosing a blade (2) secured to a blade holder (3), the blade and blade holder being able to move in the longitudinal direction between a position in which the blade is retracted inside the knife body and a position in which the blade is deployed, the knife comprising an actuating push-button (4) mobile with respect to the body of the knife in a direction (B) generally transverse to the knife body and a device for driving the blade holder by means of the push-button, **characterized in that** the driving device is a device involving pinions (5, 6, 7, 8, 9) for which the pinions are assembled between arms (17) of an element (16) that closes the rear of the body of the knife.

2. Knife according to Claim 1, for which the driving device comprises means (5, 6; 8, 9) of multiplying the movement travel between the push-button and the blade holder.

3. Knife according to Claim 1 or 2, comprising a cascade of pinions (5, 6, 7, 8, 9) which cascade is arranged in such a way as to transfer a force applied to the push-button on the rear of the body of the knife towards the front of the body of the knife.

4. Knife according to Claim 1, 2 or 3, for which the actuating push-button comprises an input rack (10) oriented in the direction of operation of the push-button transversely to the longitudinal direction (A) of the body of the knife (1).

5. Knife according to Claim 4, for which the input rack (10) meshes with a first pinion (5) of a first diameter (d1) and secured via its rotation axle (13) to a first transfer pinion (6) of a second diameter (d2) greater than the first diameter (d1).

6. Knife according to any one of Claims 1 to 5, for which the blade holder (3) comprises an output rack (11) oriented in the longitudinal direction (A) of deployment of the blade, the output rack (11) meshing with a final pinion (9) of a final diameter (d4).

7. Knife according to Claim 6, for which the final pinion (9) is secured, through its rotational axle (14), to a transfer receiving pinion (8) of diameter (d3) smaller than the final diameter.

8. Knife according to Claims 5 and 7 for which the diameter (d3) of the transfer receiving pinion (8) and the diameter (d1) of the first pinion (5) are equal and/or the diameter (d2) of the first transfer pinion and the diameter (d4) of the final pinion are equal, the ratio of the second diameter (d2) to the first diameter (d1) being greater than 2.

9. Knife according to Claim 4, for which the push-button (4) is a rotary push-button comprising a rotation axle (12) on the front side of deployment of the blade from the body of the knife (1), the rack (11) being arranged towards the rear of the body of the knife on an arc of a circle centred on the said rotation axle and oriented towards the axle.

10. Knife according to Claim 6, for which the blade holder is guided longitudinally in the body of the knife, the output rack (11) running alongside an edge (31) of the said blade holder (3).

11. Knife according to any one of the preceding claims, for which the blade holder is mounted on the closure element, a return spring being arranged between the blade holder and the said closure element.
